# EUROPÄISCHE PATENTSCHRIFT

(11) **EP 1 623 393 B1**
(45) Veröffentlichungstag und Bekanntmachung des Hinweises auf die Patenterteilung: **02.06.2010**
(21) Anmeldenummer: 04728769.3
(22) Anmeldetag: 22.04.2004
(51) Int. Cl.: G07C 7/00

(54) **GEHÄUSE**
HOUSING
BOITIER

(30) Priorität: 12.05.2003 DE 10321250
(43) Veröffentlichungstag der Anmeldung: 08.02.2006
(73) Patentinhaber: Continental Automotive GmbH, 30165 Hannover (DE)
(72) Erfinder: GÖTZ, Jürgen, 78048 Villingen-Schwenningen (DE); KIRNER, Herbert, 78052 Villingen-Schwenningen (DE)
(86) Internationale Anmeldenummer: PCT/EP2004/004292
(87) Internationale Veröffentlichungsnummer: WO 2004/100080

(56) Entgegenhaltungen:
- EP-A- 0 774 736
- EP-A2- 1 006 767
- DE-A- 19 545 537
- PATENT ABSTRACTS OF JAPAN Bd. 1998, Nr. 12, 31. Oktober 1998 (1998-10-31) & JP 10 188931 A (BUNKA SHUTTER CO LTD; HITACHI SEMICON DEVICE:KK), 21. Juli 1998 (1998-07-21)
- PATENT ABSTRACTS OF JAPAN Bd. 1999, Nr. 03, 31. März 1999 (1999-03-31) & JP 10 340711 A (KOKUSAI ELECTRIC CO LTD), 22. Dezember 1998 (1998-12-22)

## Beschreibung

Die Erfindung betrifft ein Gehäuse, insbesondere Gehäuse eines Fahrtenschreibers, insbesondere eines Fahrtenschreibers eines Nutzfahrzeugs, mit einem Batteriehalters zum Anbringen an dem Gehäuse mit einer als Bestandteil eines Grundkörpers ausgebildeten Batterieaufnahme, mit mindestens einem Befestigungsmittel zur Befestigung des Batteriehalters an dem Gehäuse, wobei das Befestigungsmittel im mit dem Gehäuse montierten Zustand des Batteriehalters ausschließlich vom Gehäuseinneren aus zugänglich ist.

Der Schwerpunkt der Anwendung des erfindungsgemäßen Gehäuses liegt im Bereich von Fahrtenschreibern bzw. Vorrichtungen zur Erfassung der Arbeitszeiten und Ruhezeiten von Nutzfahrzeugfahrern. Neben dieser bevorzugten Anwendung sind auch andere denkbar, insbesondere solche, bei welchen es auf einen hohen Grad von Manipulationssicherheit ankommt. Auf Grund der hohen wirtschaftlichen und rechtlichen Bedeutung der zu erfassenden Daten bei Fahrtenschreibern, müssen die Aufzeichnungen zuverlässig gegen Manipulationen gesichert werden. Die Sicherungsmaßnahmen betreffen sowohl die Datenerfassung und die Datenübertragung als auch die Übertragung und Speicherung der erfassten Daten im Speicher der Karte. Einschlägige Normen stellen strenge Anforderungen an den durch die Maßnahmen zu erreichenden Sicherheitsstandard. Zur Sicherung der Daten und Aufrechterhaltung der Funktion bei Problemen mit einer externen Energieversorgung des Fahrtenschreibers ist eine zusätzliche Energieversorgung des Fahrtenschreibers mittels einer integrierten Batterie unabdingbar. Nach längerer Betriebsdauer des Gerätes, insbesondere bei intensiver Nutzung der durch die Batterie bereitgestellten Energie, bedarf es eines Wechsels der Batterie, da das Aggregat die erforderliche Spannung nicht mehr bereitstellt. Aus diesem Grund muss die in das Gerät integrierte Batterie bzw. die angrenzenden Bauteile Vorkehrungen aufweisen, welche einen Wechsel der Batterie ermöglichen. Eine bisherige Lösung dieser technischen Aufgabenstellung sieht vor, dass die Batterie in einen Batteriehalter eingesetzt wird, der mittels einer Schraube an der Gehäusewandung in der Weise befestigt ist, dass die Batterieaufnahme des Batteriehalters durch eine Öffnung in der Wand des Gehäuses in das Gehäuse hineinragt. Die den Batteriehalter an dem Gehäuse befestigende Schraube ist von außen zugänglich, so dass bei einem Batteriewechsel der Batteriehalter nach Lösen der Schraube aus der Öffnung der Gehäusewand entnommen werden kann und so das Innere des Gehäuses zugänglich ist. Die Zugänglichkeit des Inneren des Gehäuses während der Abwesenheit einer Energieversorgung birgt die Gefahr von unbemerkten Manipulation nen der dort befindlichen elektronischen Bauteile. Der Batteriewechsel ist hierbei stets ein willkommener Vorwand für in betrügerischer Absicht vorgenommene Änderungen an dem Gerät. Daran vermag auch eine an dem Befestigungsmittel des Batteriehalters angebrachte Verplombung oder Sicherung nichts zu ändern, da die Aufrechterhaltung der Funktion der Vorrichtung das Aufbrechen der Verplombung rechtfertigt.

Aus der Europäischen Patentanmeldung EP 0 774 736 A2 ist bereits eine Anordnung der eingangs genannten Art bekannt, wobei die Befestigung des Batteriehalters aus Gründen der angestrebten Manipulationasicherheit äußerst aufwendig und kostenintensiv ist. In der deutschen Offenlegungsschrift DE 195 45 537 A1 ist ein Fahrtenschreiber beschrieben, der zur Abpufferung der Speicherinhalte ebenfalls eine Batterie aufweisen kann.

Die EP 1 006 767 A2 offenbart eine Elektronikkomponente mit einem Gehäuse, das eine Steuerungseinheit vollständig umschließt, welche unter anderem eine Basis sowie einen Batteriehalter umfasst. Die Basis enthält ein Batteriehalter-Befestigungsteil, an dem Aussparungen vorgesehen sind. An dem Batteriehalter sind Verbindungsstifte ausgeführt, die im zusammengebauten Zustand in die Aussparungen des Batteriehalter-Befestigungsteils eingreifen. Zum Wechseln der Batterie muss die Steuerungseinheit mit dem darin eingebetteten Batteriehalter aus dem Gehäuse herausgenommen werden.

Ausgehend von den Problemen und Nachteilen des Standes der Technik hat es sich die Erfindung zur Aufgabe gemacht, eine Batterie wechselbar an einem Gehäuse anzuordnen und gleichzeitig die Möglichkeit der Manipulation der in dem Gehäuse befindlichen Komponenten im Rahmen eines Wechsels der Batterie auszuschließen.

Zur Lösung der Aufgabe wird ein Gehäuse der eingangs genannten Art vorgeschlagen, welches die Merkmale des Anspruchs 1 aufweist. Die Unteransprüche zeigen vorteilhafte Weiterbildungen der Erfindung auf.

Die Vorteile der Erfindung kommen in vollem Umfang zum Tragen, wenn das Gehäuse eine Ausnehmung aufweist, in welche der Batteriehalter zumindest teilweise eingesetzt ist. Das Freiliegen einer solchen Ausnehmung im Rahmen eines Wechsels der Batterie wird unterbunden, da der Batteriehalter aus der Ausnehmung nicht entfernbar ist. Das Befestigungsmittel kann zwar erfindungsgemäß auch als Schraube oder Niet ausgebildet sein, für die Herstellung und die Montage ist es jedoch höchst vorteilhaft, wenn das Befestigungsmittel als federnder Rasthaken oder Schnapphaken ausgebildet ist. Auf diese Weise kann ein vormontierter Batteriehalter der erfindungsgemäßen Bauart, der vorzugsweise zuvor bereits mit einer Batterie bestückt worden ist, in einem Handgriff an dem erfindungsgemäßen Gehäuse angebracht werden. Unter einem Rasthaken wird erfindungsgemäß ein biegsames Bauteil verstanden, welches, wie eine Blattfeder, aufgrund der Gestaltung des Querschnitts eine bevorzugte Biegerichtung aufweist. An einem Ende ist der Rasthaken an einem angrenzenden Bauteil befestigt oder fest mit diesem, vorzugsweise einstückig verbunden. Im Bereich des gegenüberliegenden Endes ist der Rasthaken mit einem eine Kante aufweisenden Vorsprung, der vorzugsweise eine auf eine Gegenkante an dem mittels des Rasthakens anzukoppelnden Bauteils abgestimmte Form hat. Der Vorsprung erstreckt sich in Richtung der Bewegungsnormalen des Federwegs des Rasthakens. Der Rasthaken weist entlang einer Laufkoordinate durch die Querschnittflächenschwerpunkte bei bestimmungsgemäßer Belastung im Rahmen des Fügeprozesses im funktionswesentlichen Bereich eine Biegung konstanten Vorzeichens auf. Ein Schnapphaken ist eine spezielle Ausbildung des Rasthakens, welcher sich im Gegensatz zum Rasthaken bei bestimmungsgemäßer Belastung im Rahmen des Fügeprozesses unter Umkehr des Vorzeichens der Biegung verformt. Die Umkehr resultiert hierbei aus mindestens einem räumlichen Orientierungswechsel der Laufkoordinate der Querschnittsflächenschwerpunkte um mindestens 90°. Dieses räumliche Profil verschafft dem Schnapphaken einen größeren Federweg.

Des Weiteren kann, beispielsweise bei einer Ausbildung des Grundkörpers des Batteriehalters als Kunststoff-Spritzgussbauteil, das federnde Befestigungselement bzw. der Rasthaken einstückig mit diesem ausgeführt werden, so dass die Anzahl der Bauteile kostengünstig reduziert ist.

Bei der Ausbildung des federnden Befestigungsmittels sind verschiedene Ausführungen denkbar und zweckmäßig. Besonders vorteilhaft ist die Ausführung eines federnden Befestigungsmittels, wenn es einen Widerhaken aufweist, der im montierten Zustand des Batteriehalters an einer Gegenkante anliegt. Hierbei ist es möglich, dass das federnde Befestigungsmittel Bestandteil des erfindungsgemäßen Batteriehalters oder auch Bestandteil des Gehäuses ist. Da gattungsgemäße Gehäuse vorzugsweise aus Metall bestehen, kann das federnde Befestigungselement zweckmäßig als aus dem Gehäuse ausgestanzte Zunge ausgebildet sein, die an einem entsprechenden Gegenlager des Batteriehalters im montierten Zustand anliegt. Daneben ist es auch denkbar, dass an das Gehäuse Kunststoffteile als federnde Befestigungselemente angespritzt sind.

Besonders sinnvoll ist die Ausbildung des Batteriehalters mit einem Grundkörper, der mit einer Anlagefläche versehen ist, die an dem erfindungsgemäßen Gehäuse, gegebenenfalls unter Zwischenschaltung einer Dichtung, an der Außenseite einer Wand des Gehäuses, die Ausnehmung, in welche der Batteriehalter teilweise eingesetzt ist, umgebend, ausgebildet ist. Der erfindungsgemäße Batteriehalter in der Ausführung mit Rasthaken, die sich in das Gehäuseinnere erstrecken, hat hier zusätzlich den Vorteil, dass keine zusätzlichen Undichtigkeiten auf Grund sich durch den Batteriehalter und durch eine Wand des Gehäuses in das Gehäuseinnere erstreckende Befestigungsbauteil ergeben.

Vorteilhaft können an der Anlagefläche federnde Befestigungsmittel bzw. im Wesentlichen parallel zur Anlagefläche federnde Rasthaken angebracht sein, die sich in das Gehäuseinnere erstrecken. Für ein selbsttätiges Einrasten des erfindungsgemäßen Batteriehalters in das Gehäuse ist es außerdem sinnvoll, wenn die Anordnung des Befestigungsmittels zu einem weiteren Befestigungsmittel oder einem entsprechenden Gegenlager zu dem Befestigungsmittel an der Anlagefläche ein Übermaß gegenüber der Ausnehmung in dem Gehäuse aufweist. Dieses Übermaß entspricht zweckmäßig im Wesentlichen dem Federweg oder der Summe der Federwege des bzw. der Befestigungsmittel, so dass der Batteriehalter in der Ausnehmung in der Wand des Gehäuses weitestgehend ohne Spiel fest gehaltert ist.

Eine vorteilhafte Weiterbildung der Erfindung sieht vor, dass das Befestigungsmittel in der Art eines Schnapphakens ausgebildet ist. Der Schnapphaken weist hierbei vorteilhaft eine V-förmige Form auf und ist als gebogene Blattfeder ausgebildet. Der sich durch die V-Form ergebende Knick der gebogenen Blattfeder ist zweckmäßig so abgerundet, dass sich eine U-Form ergibt, insbesondere, wenn der Schnapphaken aus Kunststoff besteht. Ein erster Schenkel der V- oder U-förmigen Blattfeder ist mit einem Ende an der Anlagefläche zweckmäßig befestigt und ein sich an dem anderen Ende des ersten Schenkels anschließender zweiter Schenkel ist mit dem Ende, das dem an dem ersten Schenkel angeschlossenen Ende gegenüberliegt und in Richtung der Anlagefläche weist, dort im Wesentlichen parallel zur Anlagefläche federnd ausgebildet. Durch die elastische Verformbarkeit des Befestigungsmittels kann der Batteriehalter trotz des Übermaßes in die Öffnung des erfindungsgemäßen Gehäuses eingeführt werden. Bei Anlage der Anlagefläche des Batteriehalters an der Wand des Gehäuses federt das das Übermaß begründende Befestigungsmittel elastisch in die Ausgangslage zurück, so dass der Batteriehalter unter Anlage des Befestigungsmittels an der Innenseite der Wand des Gehäuses an dieser Wand fest gehaltert ist.

Für eine maximale Zuverlässigkeit und Stabilität der Halterung der Batterie ist die Batterieaufnahme zweckmäßig als Batteriegehäuse mit einer Öffnung ausgebildet, durch welche eine Batterie in das Batteriegehäuse einführbar ist. Eine hervorragende Stabilität wird erzielt, wenn im Falle einer länglichen, vorzugsweise zylindrischen Batterie das Batteriegehäuse ebenfalls zylindrisch ausgebildet ist und sich die Öffnung an einer Stirnwand des zylindrischen Batteriegehäuses befindet. Eine derartig statisch zweckmäßig ausgebildete Form des Batteriegehäuses hält den hohen mechanischen Beanspruchungen, insbesondere den starken Schwingungen bei einem Betrieb eines Fahrtenschreibers in einem Nutzfahrzeug trotz der hohen Masse der Batterie stand. Die Größe der zu verschließenden Öffnung des Batteriegehäuses ist als möglicher Schwachpunkt funktionsgerecht minimiert.

Die Öffnung des Batteriegehäuses sollte mittels eines Verschlusses verschließbar sein. Erfindungsgemäß ist vorgesehen, dass die Öffnung des Batteriegehäuses im montierten Zustand des Batteriehalters an dem Gehäuse nicht in das Gehäuseinnere weist, sondern von dem Gehäuse nach außen weist. Auf diese Weise wird zuverlässig das Öffnen des Gehäuses im Rahmen des Batteriewechsels vermieden. Damit trotzdem ein Wechsel der Batterie ohne unverhältnismäßig hohen Aufwand vonstatten geht, ist es zweckmäßig, wenn der Verschluss der Öffnung im montierten Zustand des Batteriehalters an dem Gehäuse von außen bezüglich des Gehäuses zugänglich ist und von außen geöffnet werden kann. Daneben ist es sinnvoll, wenn der Verschluss der Öffnung mittels einer Befestigung in der Geschlossen-Stellung lösbar befestigt ist. Hierzu eignen sich insbesondere elastisch verformbare Befestigungsmittel, beispielsweise federnde Widerhaken bzw. Rasthaken.

Damit ein Wechsel der Batterie stets nachvollziehbar ist, ist es zweckmäßig, wenn die Befestigung des Verschlusses mittels einer Plombe gesichert ist, oder unabhängig von der Befestigung der Verschluss in einer Geschlossen-Stellung verplombt ist. Damit die Vorkehrungen für eine Verplombung auch die Anforderungen an die Zugänglichkeit an die Stelle der Verplombung erfüllen, ist es zweckmäßig, wenn an dem Verschluss eine Ausformung angebracht ist, welcher in der Geschlossen-Stellung in einer Ausnehmung des Batteriehalters angeordnet ist und mittels einer Plombe in dieser Stellung gesichert ist. Gegebenenfalls kann an dem Verschluss auch eine Ausnehmung vorgesehen sein, die mit einer entsprechenden Ausformung an dem Batteriehalter korrespondiert.

Zweckmäßig ist eine Anordnung, bei welcher der Grundkörper des Batteriehalters mit einer Anlagefläche zur Anlage an dem Gehäuse versehen ist, an welcher das Befestigungsmittel angeordnet ist und die Batterieaufnahme und der Verschluss mit dem Grundkörper in Verbindung stehen. Hierbei ist der Verschluss vorteilhaft mittels eines Filmscharniers an dem Grundkörper befestigt. Das Filmscharnier eignet sich besonders gut zur Befestigung des Verschlusses, da es einerseits kostengünstig herstellbar ist und andererseits den Anforderungen der seltenen Betätigung des Verschlusses in vollem Umfang gerecht wird.

Die zuvor beschriebene Ausbildung der Batterieaufnahme eignet sich insbesondere zur Anordnung mindestens zweier Kontakte, eines ersten Kontakts und eines zweiten Kontakts, wobei mindestens ein Kontakt federnd ausgebildet ist. Daneben kann in der Batterieaufnahme auch eine Batterie angeordnet sein, welche mindestens zwei Leitungen aufweist, an denen die Batteriespannung anliegt. Die Montage eines mit einer Batterie bereits vormontierten erfindungsgemäßen Batteriehalters an einem Gehäuse erfordert bei der Ausführung mit federnden Befestigungsmitteln zur mechanischen Befestigung des Batteriehalters in dem Gehäuse lediglich ein Einsetzen des Batteriehalters in die Öffnung der Wand des Gehäuses und ein nachfolgendes Anschließen der von der Batterie ausgehenden Leitungen an die angrenzenden elektrischen Bauteile.

Im Folgenden ist ein spezielles Ausführungsbeispiel der Erfindung zur Verdeutlichung unter Bezugnahme auf Zeichnungen näher beschrieben. Es zeigen:
- Figur 1: eine perspektivische Darstellung eines erfindungsge- mäßen Gehäuses mit einem erfindungsgemäßen Batterie- halter aus rückseitiger Perspektive,
- Figur 2: eine perspektivische Darstellung eines erfindungsge- mäßen Batteriehalters in Geöffnet-Stellung aus vor- derseitiger Perspektive,
- Figur 3: eine perspektivische Darstellung eines erfindungsge- mäßen Batteriehalters in Geöffnet-Stellung aus rück- seitiger Perspektive,
- Figur 4: eine perspektivische Darstellung eines erfindungsge- mäßen Batteriehalters aus vorderseitiger Perspektive in Geschlossen-Stellung,
- Figur 5: eine rückseitige Ansicht eines perspektivisch darge- stellten Batteriehalters in geschlossenem Zustand und
- Figur 6: eine perspektivische Darstellung eines erfindungsge- mäßen Batteriehalters montiert an einem erfindungsge- mäßen Gehäuse aus gehäuseinnerer Perspektive.

In der Darstellung der Figur 1 ist ein Gehäuse 1 mit dem Bezugszeichen 1 versehen. An dem Gehäuse 1 ist ein erfindungsgemäßer Batteriehalter 2 montiert. Der Batteriehalter 2 ist eine in einer rückseitigen Wand 12 befindlichen Ausnehmung derart eingesetzt, dass sich ein Teil des Batteriehalters 2 im Gehäuseinneren befindet und der übrige Teil des Batteriehalters 2 an der Rückseite des Gehäuses 1 von außen zugänglich hervorsteht.

Der Batteriehalter 2 weist einen eine Grundplatte 31 aufweisenden Grundkörper 3 auf, wobei die Grundplatte 31 in einen ersten, von einem Verschluss 25 verdeckten Abschnitt 38 und einem zweiten mit einer Plombe 28 versehenen zweiten Abschnitt 39 aufgeteilt ist. Der Batteriehalter 2 ist einstückig als Kunststoff-Spritzgussbauteil ausgebildet. Bestandteil des Grundkörpers 3 des Batteriehalters 2 ist eine Batterieaufnahme 4, die als zylindrisches Batteriegehäuse 22 ausgebildet ist. Der Verschluss 25 ist mittels eines Filmscharniers 32 an der Grundplatte 31 des Grundkörpers 3 angebracht. An dem, in der Geschlossen-Stellung eine Öffnung des Batteriegehäuses 22 verschließenden Verschluss 25 ist ein erstes federndes Element 40 angebracht, welches eine nicht dargestellte Batterie zylindrischer Form in dem Batteriegehäuse 22 in axialer Richtung verspannt. Auf der dem Filmscharnier 32 gegenüberliegenden Seite ist eine Ausformung 29 an dem Verschluss 25 angebracht, welche mit einer Ausnehmung 30 des zweiten Abschnitts 29 der Grundplatte 31 korrespondiert, in der Weise, dass in der Geschlossen-Stellung des Verschlusses 25 des Batteriehalters 2 die Ausformung 29 in der Ausnehmung 30 angeordnet ist und in dieser Stellung mittels einer in Figur 1 dargestellten Plombe 28 sicherbar ist. An dem Grundkörper 3 sind auf der dem Filmscharnier 32 der Öffnung gegenüberliegenden Seite zweite federnde Elemente 41 mit zweiten Widerhaken 33 angebracht, die an einer zweiten Kante 35 des Verschlusses 25 in der Geschlössen-Stellung des Batteriehalters 2 den Verschluss 25 haltern.

Der Grundkörper 3 des Batteriehalters 2 weist auf der dem Gehäuse 1 zugewendeten Seite eine Anlagefläche 11 auf. Auf dieser Anlagefläche 11 sind Rasthaken mit Widerhaken 9 angeordnet, die als Schnapphaken 17 ausgebildet sind. Diese Befestigungsmittel 5 sind als Blattfedern in Kunststoff ausgebildet und weisen einen ersten Schenkel auf, der fest mit dem Grundkörper 3 verbunden ist. Die Schnapphaken 17 sind von V-förmiger Form, wobei ein zweiter Schenkel der V-förmigen Form auf der der Anknöpfung an den ersten Schenkel gegenüberliegenden Seite parallel zur Anlagefläche 11 federnd ausgebildet ist. Der Federweg der zweiten Schenkel entspricht in der Summe im Wesentlichen dem Übermaß, das die Anordnung aus den federnden Befestigungsmitteln 5, 13 und weiteren Gegenlagern 14 gegenüber der in der Wand 12 des Gehäuses 1 angeordneten Ausnehmung aufweist. Auf diese Weise rasten die elastischen Befestigungsmittel 5 an der Wand 12 in der Ausnehmung des Gehäuses 1 federnd ein. Die elastischen Befestigungsmittel 5 befinden sich nach Montage des erfindungsgemäßen Batteriehalters 2 im Inneren des Gehäuses 1, so dass der Batteriehalter 2 ohne eine Öffnung des Gehäuses 1 aus der Wand 12 nicht entnommen werden kann.

Der Batteriehalter 2 weist angrenzend an das Batteriegehäuse 22 eine Durchbrechung 44 auf, durch welche nicht dargestellte Leitungen ausgehend von einer nicht dargestellten Batterie in das Gehäuseinnere hineingeführt sind.

## Patentansprüche

1. Gehäuse (1), insbesondere Gehäuse (1) eines Fahrtenschreibers, insbesondere eines Fahrtenschreibers eines Nutzfahrzeugs, mit einem Batteriehalter (2) zum Anbringen an dem Gehäuse (1) mit einer als Bestandteil eines Grundkörpers (3) ausgebildeten Batterieaufnahme (4), mit mindestens einem Befestigungsmittel (5) zur Befestigung des Batteriehalters (2) an dem Gehäuse (1), wobei das Befestigungsmittel (5) im mit dem Gehäuse (1) montierten Zustand des Batteriehalters (2) ausschließlich vom Gehäuseinneren aus zugänglich ist,
**dadurch gekennzeichnet, dass** das Gehäuse (1) eine Ausnehmung aufweist, in welche der Batteriehalter (2) zumindest teilweise eingesetzt ist, dass der Grundkörper (3) eine Anlagefläche (11) aufweist, welche im montierten Zustand zumindest teilweise an einer Außenseite, einer Wand (12) des Gehäuses (11), die Aushehmung umgebend, anliegt, und dass das Befestigungsmittel (5) als federnder Rasthaken ausgebildet ist, der sich von der Anlagefläche (11) ausgehend in das Gehäuseinnere erstreckt.

2. Gehäuse (1) nach Anspruch 1, **dadurch gekennzeichnet, dass** der Rasthaken mindestens einen Widerhaken (9) aufweist, der im montierten Zustand des Batteriehalters (2) an einer Gegenkante (10) anliegt.

3. Gehäuse (1) nach mindestens einem der vorhergehenden Ansprüche, **dadurch gekennzeichnet, dass** der Rasthaken im Wesentlichen parallel zur Anlagefläche federnd ausgebildet ist und dass die Anordnung des Rasthakens zu einem weiteren Befestigungsmittel (5, 13) und/oder einer als Gegenlager (14) fungierenden Ausformung (15) an der Anlagefläche des Batteriehalters (2) ein Übermaß gegenüber der Ausnehmung in der Wand (12) des Gehäuses (1) aufweist, das im Wesentlichen dem Federweg des Rasthakens oder der Summe der Federwege der Befestigungsmittel (5, 13) entspricht.

4. Gehäuses (1) nach Anspruch 2, **dadurch gekennzeichnet, dass** der Rasthaken in der Art eines Schnapphakens (17) ausgebildet ist, sich der Rasthaken als von der Anlagefläche (11) ausgehender, im Wesentlichen parallel zur Anlagefläche federnder Schnapphaken (17) in das Gehäuseinnere erstreckt, welcher die Form einer V-förmig gebogenen Blattfeder aufweist, wobei ein erster Schenkel mit einem Ende an der Anlagefläche (11) befestigt ist, ein sich an dem anderen Ende des ersten Schenkels anschließender zweiter Schenkel mit dem Ende, das dem an dem ersten Schenkel angeschlossenen Ende gegenüberliegt und in Richtung der Anlagefläche (11) weist und dort im Wesentlichen parallel zur Anlagefläche (11) federnd ausgebildet ist, im montierten Zustand im Inneren des Gehäuses (1) an einem an der Ausnehmung angrenzenden Bereich einer Wand des Gehäuses (1) anliegt und auf diese Weise die Anlagefläche (11) des Batteriehalters (2) an dem Gehäuse (1) festhält.

5. Gehäuse (1) nach mindestens einem der vorhergehenden Ansprüche, **dadurch gekennzeichnet, dass** der Grundköper (3) als Kunststoff-Spritzgussbauteil ausgebildet ist.

6. Gehäuse (1) nach mindestens einem der vorhergehenden Ansprüche, **dadurch gekennzeichnet, dass** das Gehäuse (1) aus Metall besteht.

7. Gehäuse (1) nach mindestens einem der vorhergehenden Ansprüche, **dadurch gekennzeichnet, dass** die Batterieaufnahme (4) als Batteriegehäuse (22) mit einer Öffnung ausgebildet ist, durch welche eine Batterie in das Batteriegehäuse (22) einführbar ist.

8. Gehäuse (1) nach Anspruch 7, **dadurch gekennzeichnet, dass** die Öffnung mittels eines Verschlusses (25) verschließbar ist.

9. Gehäuse (1) nach Anspruch 7 oder 8, **dadurch gekennzeichnet, dass** das Batteriegehäuse (22) eine zylindrische Form aufweist.

10. Gehäuse (1) nach einem der Ansprüche 7 bis 9, **dadurch gekennzeichnet, dass** sich die Öffnung an einer Stirnseite des Batteriegehäuses (22) befindet.

11. Gehäuse (1) nach einem der Ansprüche 7 bis 10, **dadurch gekennzeichnet, dass** die Öffnung des Batteriegehäuses (22) im montiertem Zustand des Batteriehalters (2) an dem Gehäuse (1) von dem Gehäuse (1) nach außen weist.

12. Gehäuse (1) nach einem der Ansprüche 7 bis 11, **dadurch gekennzeichnet, dass** der Verschluss (25) der Öffnung im montierten Zustand des Batteriehalters (2) an dem Gehäuse (1) von außen bezüglich des Gehäuses (1) zugänglich ist und von außen geöffnet werden kann.

13. Gehäuse (1) nach einem der Ansprüche 8 bis 12, **dadurch gekennzeichnet, dass** der Verschluss (25) der Öffnung mittels einer Befestigung in der Geschlossen-Stellung lösbar befestigbar ist.

14. Gehäuse (1) nach mindestens einem der vorhergehenden Ansprüche, **dadurch gekennzeichnet, dass** der Batteriehalter (2) mit einer Batterie vormontierbar ist.

15. Gehäuse (1) nach einem der Ansprüche 13 oder 14, **dadurch gekennzeichnet, dass** die Befestigung mittels einer Plombe (28) gesichert ist.

16. Gehäuse (1) nach einem der Ansprüche 8 bis 15, **dadurch gekennzeichnet, dass** an dem Verschluss (25) eine Ausformung (29) angebracht ist, welche in der Geschlossen-Stellung in einer Ausnehmung (30) des Batteriehalters (2) angeordnet ist und mittels einer Plombe (28) in dieser Stellung gesichert ist.

17. Gehäuse (1) nach einem der Ansprüche 8 bis 16, **dadurch gekennzeichnet dass** die Batterieaufnahme (4) und der Verschluss (25) mit dem Grundkörper (3) in Verbindung stehen.

18. Gehäuse (1) nach einem der Ansprüche 8 bis 17, **dadurch gekennzeichnet, dass** der Verschluss (25) mittels eines Filmscharniers (32) befestigt ist.

19. Gehäuse (1) nach einem der Ansprüche 8 bis 18, **dadurch gekennzeichnet, dass** der Verschluss (25) mittels mindestens eines federnd gelagerten zweiten Widerhakens (33) in der Geschlossen-Stellung befestigbar ist.

20. Gehäuse (1) nach mindestens einem der vorhergehenden Ansprüche, **dadurch gekennzeichnet dass** die Batterieaufnahme (4) mindestens zwei Kontakte aufweist, einen ersten Kontakt und einen zweiten Kontakt, und dass mindestens ein Kontakt federnd ausgebildet ist.

21. Gehäuse (1) nach mindestens einem der vorhergehenden Ansprüche, **dadurch gekennzeichnet dass** in der Batterieaufnahme (4) eine Batterie angeordnet ist, welche mindestens zwei Leitungen aufweist, an denen die Batteriespannung anliegt.

## Claims

1. Housing (1), in particular housing (1) of a tachograph, in particular of a tachograph of a commercial vehicle, with a battery holder (2) for fixing on the housing (1) by means of a battery receptacle (4) designed as part of a basic body (3), with at least one fastening means (5) for fastening the battery holder (2) on the housing (1), with, in the state of the battery holder (2) in which it is fitted with the housing (1), the fastening means (5) being accessible exclusively from the interior of the housing, with, in the state of the battery holder (2) in which it is fitted with the housing (1), **characterized in that** the housing (1) has a recess into which the battery holder (2) is at least partially inserted, **in that** the basic body (3) has a bearing surface (11) which, in the fitted state, bears at least partially on an outer side of a wall (12) of the housing (1), surrounding the recess, and **in that** the fastening means (5) is designed as a spring-mounted latching hook, which extends from the bearing surface (11) into the interior of the housing.

2. Housing (1) according to Claim 1, **characterized in that** the latching hook has at least one barb (9) which, in the fitted state of the battery holder (2), bears against a mating edge (10).

3. Housing (1) according to at least one of the preceding claims, **characterized in that** the latching hook is designed such that it is spring-mounted essentially parallel to the bearing surface, and **in that** the arrangement of the latching hook with respect to a further fastening means (5, 13) and/or a formation (15), which acts as counterbearing (14), on the bearing surface of the battery holder (2) has an excess length in relation to the recess in the wall (12) of the housing (1), which excess length corresponds essentially to the spring deflection of the latching hook or the sum of the spring deflections of the fastening means (5, 13).

4. Housing (1) according to Claim 2, **characterized in that** the latching hook is designed in the manner of a snap-in hook (17), the latching hook extends into the interior of the housing as a snap-in hook (17) which starts from the bearing surface (11), is spring-mounted essentially parallel to the bearing surface and is in the form of a leaf spring bent in a V-shaped manner, a first limb being fastened at one end to the bearing surface (11), a second limb which adjoins the other end of the first limb bearing, at the end which lies opposite the end connected to the first limb and points in the direction of the bearing surface (11) and is designed there in a spring-mounted manner essentially parallel to the bearing surface (11), in the fitted state in the interior of the housing (1), against a region, which is adjacent to the recess, of a wall of the housing (1) and in this manner securing the bearing surface (11) of the battery holder (2) on the housing (1).

5. Housing (1) according to at least one of the preceding claims, **characterized in that** the basic body (3) is designed as a plastic injection-molded component.

6. Housing (1) according to at least one of the preceding claims, **characterized in that** the housing (1) consists of metal.

7. Housing (1) according to at least one of the preceding claims, **characterized in that** the battery receptacle (4) is designed as a battery housing (22) with an opening through which a battery can be introduced into the battery housing (22).

8. Housing (1) according to Claim 7, **characterized in that** the opening is closable by means of a closure (25).

9. Housing (1) according to Claim 7 or 8, **characterized in that** the battery housing (22) has a cylindrical shape.

10. Housing (1) according to one of Claims 7 to 9, **characterized in that** the opening is situated on an end side of the battery housing (22).

11. Housing (1) according to one of Claims 7 to 10, **characterized in that**, in the fitted state of the battery holder (2) on the housing (1), the opening of the battery housing (22) points outward from the housing (1).

12. Housing (1) according to one of Claims 7 to 11, **characterized in that**, in the fitted state of the battery holder (2) on the housing (1), the closure (25) of the opening is accessible from the outside with respect to the housing (1) and can be opened from the outside.

13. Housing (1) according to one of Claims 8 to 12, **characterized in that** the closure (25) of the opening can be fastened releasably in the closed position by means of a fastening.

14. Housing (1) according to at least one of the preceding claims, **characterized in that** the battery holder (2) can be preassembled with a battery.

15. Housing (1) according to either of Claims 13 and 14, **characterized in that** the fastening is secured by means of a seal (28).

16. Housing (1) according to one of Claims 8 to 15, **characterized in that** a formation (29) is fixed on the closure (25) and, in the closed position, is arranged in a recess (30) of the battery holder (2) and is secured in this position by means of a seal (28).

17. Housing (1) according to one of Claims 8 to 16, **characterized in that** the battery receptacle (4) and the closure (25) are connected to the basic body (3).

18. Housing (1) according to one of Claims 8 to 17, **characterized in that** the closure (25) is fastened by means of a film hinge (32).

19. Housing (1) according to one of Claims 8 to 18, **characterized in that** the closure (25) can be fastened in the closed position by means of at least one spring-mounted, second barb (33).

20. Housing (1) according to at least one of the preceding claims, **characterized in that** the battery receptacle (4) has at least two contacts, a first contact and a second contact, and **in that** at least one contact is of spring-mounted design.

21. Housing (1) according to at least one of the preceding claims, **characterized in that** a battery which has at least two lines to which the battery voltage is applied is arranged in the battery receptacle (4).

## Revendications

1. Boîtier (1), notamment boîtier (1) de tachygraphe, notamment de tachygraphe pour véhicule utilitaire, comportant un support de batterie (2) destiné à être fixé sur le boîtier (1) et comportant un logement (4) pour une batterie conçu comme composant d'un corps de base (3), au moins un moyen de fixation (5) pour fixer le support de batterie (2) sur le boîtier (1), où le moyen de fixation (5) est, dans l'état où le support de batterie (2) est monté sur le boîtier (1), accessible seulement à partir de l'intérieur du boîtier, **caractérisé par le fait que** le boîtier (1) comporte un évidement dans lequel le support de batterie (2) est au moins partiellement inséré, que le corps de base (3) comporte une surface d'appui (11), laquelle s'applique, dans l'état assemblé, au moins partiellement sur une face intérieure d'une paroi (12) du boîtier (1) qui entoure l'évidement, et que le moyen de fixation (5) est conçu sous la forme de crochet de retenue à ressort qui s'engage, en partant de la surface d'appui (11), dans l'intérieur du boîtier.

2. Boîtier (1) selon la revendication 1, **caractérisé par le fait que** le crochet de retenue comporte au moins un barbillon (9) qui s'applique, dans l'état assemblé du support de batterie (2), sur une contre-arête (10).

3. Boîtier (1) selon au moins l'une des revendications précédentes, **caractérisé par le fait que** le crochet de retenue fait ressort et est, pour l'essentiel, parallèle à la surface d'appui et que la disposition du crochet de retenue, avec un autre moyen de fixation (5, 13) et/ou avec un bossage (15) servant de butée (14) sur la surface d'appui du support (2) pour la batterie, a une dimension supérieure à l'évidement dans la paroi (12) du boîtier (1), dimension qui correspond pour l'essentiel au débattement élastique du crochet de retenue ou à la somme des débattements élastiques des moyens de fixation (5, 13).

4. Boîtier (1) selon la revendication 2, **caractérisé par le fait que** le crochet de retenue a la forme d'un crochet encliquetable (17), que le crochet de retenue entre dans l'intérieur du boîtier en tant que crochet encliquetable (17) partant de la surface d'appui (11) et faisant ressort, pour l'essentiel, parallèlement à la surface d'appui, ledit crochet encliquetable ayant la forme d'un ressort à lames cintré en forme de V, où une première branche est fixée par l'une de ses extrémités sur la surface d'appui (11), où une deuxième branche, qui est raccordée à l'autre extrémité de la première branche, est appliquée, dans l'état assemblé à l'intérieur du boîtier (1), par l'extrémité qui est opposée à l'extrémité raccordée à la première branche et qui est orientée dans la direction de la surface d'appui (11) et y est, pour l'essentiel, ménagée en faisant ressort parallèlement à la surface d'appui (11), sur une partie du boîtier (1) voisine de l'évidement et où, de cette manière, la surface d'appui (11) du support pour la batterie (2) est fixée au boîtier (1).

5. Boîtier (1) selon au moins l'une des revendications précédentes, **caractérisé par le fait que** le corps de base (3) est une pièce en matière plastique moulée par injection.

6. Boîtier (1) selon au moins l'une des revendications précédentes, **caractérisé par le fait que** le boîtier (1) est en métal.

7. Boîtier (1) selon au moins l'une des revendications précédentes, **caractérisé par le fait que** le logement pour la batterie (4) est conçu comme boîtier de batterie (22) comportant une ouverture à travers laquelle il est possible d'introduire une batterie dans le boîtier de batterie (22).

8. Boîtier (1) selon la revendication 7, **caractérisé par le fait que** l'ouverture peut être fermée au moyen d'un élément obturateur (25).

9. Boîtier (1) selon la revendication 7 ou 8, **caractérisé par le fait que** le boîtier de batterie (22) est cylindrique.

10. Boîtier (1) selon l'une des revendications 7 à 9, **caractérisé par le fait que** l'ouverture se trouve sur une face frontale du boîtier de batterie (22).

11. Boîtier (1) selon l'une des revendications 7 à 10, **caractérisé par le fait que** l'ouverture du boîtier de batterie (22) est dirigée, dans l'état monté du support de batterie (2) sur le boîtier (1), vers l'extérieur du boîtier (1).

12. Boîtier (1) selon l'une des revendications 7 à 11, **caractérisé par le fait que** l'élément obturateur (25) de l'ouverture est, dans l'état assemblé du support de batterie (2) sur le boîtier (1), accessible de l'extérieur du boitier (1) et peut être ouvert à partir de l'extérieur.

13. Boîtier (1) selon l'une des revendications 8 à 12, **caractérisé par le fait que** l'élément obturateur (25) de l'ouverture peut être, dans la position fermée, fixé d'une façon amovible au moyen d'une fixation.

14. Boîtier (1) selon au moins l'une des revendications précédentes, **caractérisé par le fait que** le support de batterie (2) peut être pré-équipé d'une batterie.

15. Boîtier (1) selon l'une des revendications 13 ou 14, **caractérisé par le fait que** la fixation peut être protégée au moyen d'un plombage (28).

16. Boîtier (1) selon l'une des revendications 8 à 15, **caractérisé par le fait qu'**un bossage (29) est formé sur l'élément obturateur (25), lequel bossage s'engage, dans la position fermée, dans un évidement (30) du support de batterie (2) et est protégé dans cette position au moyen d'un plombage (28).

17. Boîtier (1) selon l'une des revendications 8 à 16, **caractérisé par le fait que** le logement (4) pour la batterie et l'élément obturateur (25) sont liés au corps de base (3).

18. Boîtier (1) selon l'une des revendications 8 à 17, **caractérisé par le fait que** l'élément obturateur (25) est fixé au moyen d'une charnière à membrane (32).

19. Boîtier (1) selon l'une des revendications 8 à 18, **caractérisé par le fait que** l'élément obturateur (25) peut être fixé dans la position fermée au moyen de au moins un deuxième barbillon (33) monté de telle sorte qu'il fait ressort.

20. Boîtier (1) selon au moins l'une des revendications précédentes, **caractérisé par le fait que** le logement (4) pour la batterie a au moins deux contacts, un premier contact et un deuxième contact, et que au moins un contact fait ressort.

21. Boîtier (1) selon au moins l'une des revendications précédentes, **caractérisé par le fait qu'**une batterie est insérée dans le logement (4) pour la batterie qui a au moins deux conducteurs sur lesquels est appliquée la tension de la batterie.
